# FASCICULE DE BREVET EUROPEEN

(11) **EP 2 797 822 B1**
(45) Date de publication et mention de la délivrance du brevet: **03.02.2016**
(21) Numéro de dépôt: 12824694.9
(22) Date de dépôt: 26.12.2012
(51) Int. Cl.: B65D 85/804, A47J 31/00

(54) **ENSEMBLE POUR PREPARER UNE BOISSON INFUSEE COMPORTANT UNE DOSETTE DEPLOYABLE**
ANORDNUNG ZUR HERSTELLUNG EINES INFUNDIERTEN GETRÄNKS MIT EINEM HERAUSNEHMBAREN BEHÄLTER
ASSEMBLY FOR PREPARING AN INFUSED BEVERAGE COMPRISING A DEPLOYABLE POD

(30) Priorité: 28.12.2011 FR 1162498
(43) Date de publication de la demande: 05.11.2014
(73) Titulaire: SEB S.A., 69130 Ecully (FR)
(72) Inventeur: RIVA, Arnaud, André, Georges, 21000 Dijon (FR); BRIERE, Matthieu, Jean, Daniel, 21800 Quetigny (FR); BLONDEL, Mathilde, Virginie, Estelle, 21120 Dienay (FR); MASSON, Anthony, 69009 Lyon (FR)
(74) Mandataire: Novagraaf Technologies
(86) Numéro de dépôt international: PCT/FR2012/053081
(87) Numéro de publication internationale: WO 2013/098521

(56) Documents cités:
- WO-A2-2011/031294
- US-A1- 2011 073 607
- US-A1- 2011 283 890

## Description

L'invention concerne une dosette pour la préparation de boisson infusée, ainsi qu'un ensemble comprenant une telle dosette et une machine associée pour préparer cette boisson.

### 1. Domaine de l'invention

La présente invention concerne le domaine de conditionnement et la préparation de boisson infusée à base de thé, café, cacao, herbes aromatiques, etc. Elle vise en particulier une dosette contenant notamment des feuilles de thé en vue d'obtenir une boisson.

### 2. Art antérieur

Il existe sur le marché différents types de dosette pour la préparation de boissons infusées. On connait par exemple des dosettes qui sont des sachets à paroi souple perméable entourant un volume contenant une substance à infuser. Ces sachets sont immergés dans un volume d'eau chaude prévu dans une tasse ou similaire pour l'obtention de l'infusion. Cependant ces sachets ne présentent pas nécessairement une mouillabilité suffisante ni un volume d'expansion adapté. De plus, pour permettre une bonne infusion, il est conseillé que l'utilisateur agite la dosette. Un exemple de réalisation est divulgué dans le document EP 2 164 779.

Est aussi connu de FR 2 530 123 une dosette pour la préparation de boisson infusée, la dosette comprenant une enveloppe souple qui entoure un volume contenant la substance à infuser et qui présente une paroi perméable au liquide infusé et un passage d'apport du liquide dans le volume.

Le document US 2011/0073607 A1 divulgue une dosette faite d'une enveloppe perméable maintenue sous forme d'un panier par une armature extérieure.

### 3. Objectif de l'invention

L'invention a notamment pour objectif de pallier tout ou partie des inconvénients de l'art antérieur.

Plus précisément, un objectif de l'invention est de fournir, pour la préparation d'une boisson infusée, une dosette ou un ensemble dosette/machine qui favorise l'expansion et l'agitation de la substance, ceci devant impacter l'infusion.

### 4. Résumé de l'invention

Cet objectif est atteint en prévoyant une dosette telle que présentée ci-avant (enveloppe souple entourant le volume qui contient la substance à infuser et qui présente la paroi flexible et perméable au liquide infusé ; passage d'apport du liquide dans le volume), et une structure agissant sur la paroi de l'enveloppe pour qu'elle occupe une forme en trois dimensions ; dans une première alternative, la dite dosette (avec son enveloppe souple et son passage précité), comprend elle-même à l'intérieur de l'enveloppe (une partie au moins de) ladite structure qui agit sur la paroi de l'enveloppe comme indiqué ci-dessus.

Comme mentionné ci-après, une deuxième alternative, voire un complément, à la présence (d'une partie au moins) de la structure sur la dosette est que la machine de préparation de boisson comprenne au moins une partie de cette structure, et que la dosette présente un accès pour la recevoir.

Ceci doit permettre un déploiement volumique de la dosette puis son maintien sous une forme tridimensionnelle. On favorise l'expansion de la substance à infuser et l'agitation de la substance à l'intérieur du volume.

Selon une caractéristique importante le passage présentera de préférence un orifice débouchant d'un côté à l'extérieur, et d'un autre côté à l'intérieur de l'enveloppe, et la structure comprend au moins une partie s'étendant à distance dudit orifice, en regard de la paroi de l'enveloppe.

Cette partie qui s'étend à (ou jusqu'à) distance de l'orifice permet d'éviter que le déploiement de l'enveloppe ne s'effectue qu'en périphérie de l'orifice.

De manière avantageuse, au moins une partie de la structure s'étendra à l'intérieur de l'enveloppe pour lui faire occuper la forme en trois dimensions.

De la sorte les parois de l'enveloppe sont en appui sur ladite partie pour maintenir la forme de poche en trois dimensions.

Ce qui se rapporte ci-après à la dosette concerne celle-ci, qu'elle soit considérée en tant que telle ou au sein de l'ensemble précité.

Préférentiellement, la dosette comporte une base à laquelle est fixée la paroi de l'enveloppe et qui est plus rigide que cette paroi.

De préférence, au moins une partie de la structure ou la structure elle même est structurellement liée à ladite base.

Ceci permet une bonne manipulation de la dosette et une bonne tenue de celle-ci.

Selon une réalisation préférée, le passage apportant le liquide à l'intérieur de l'enveloppe est ménagé à travers la base.

Ainsi la fabrication est plus aisée. Cet agencement permet une mise en contact rapide du liquide et des substances à infuser au coeur de la dosette, ce qui engendre une expansion et une infusion rapide de la substance à infuser.

Favorablement, la base se développera annulairement autour du passage et est prolongée angulairement le long de l'enveloppe par ladite partie de structure.

Ceci favorise la mise en forme en trois dimensions de la dosette de façon simple, fonctionnelle et économique.

Selon une autre caractéristique importante, la base peut être liée structurellement à un élément de fixation adapté à être fixé de façon amovible à des moyens complémentaires de connexion de la machine de préparation de boisson pour maintenir cet élément de fixation.

De la sorte la dosette est applicable aisément à la machine et le maintien de celle-ci lors du fonctionnement de la machine est prévu.

Selon une caractéristique remarquable, la machine pourra donc comprendre au moins une partie de la structure, et la dosette présentera alors un accès pour la recevoir.

De manière préférée, l'accès comprendra une ouverture dans la base.

La structure pourra comprendre plusieurs pattes écartées les unes des autres et agissant sur l'enveloppe. Ceci permet de mieux agir sur la paroi et localement.

Avantageusement, l'enveloppe comprendra alors une partie au moins de ladite structure, laquelle sera plus rigide que la paroi. Cette caractéristique favorise la mise en forme et le maintien de la forme volumique de l'enveloppe.

Dans le même souci de favoriser et maintenir la forme volumique de l'enveloppe, on peut prévoir que la paroi comprenne une partie au moins de la structure laquelle rigidifie localement cette paroi.

### 5. Liste des figures

D'autres caractéristiques et avantages innovants ressortiront de la description ci-après, fournie à titre indicatif et nullement limitatif, en référence aux dessins annexés, dans lesquels :
- la figure 1 est une vue en perspective d'une dosette selon un premier mode de réalisation de l'invention ;
- la figure 2 est une vue en coupe verticale d'une dosette selon la figure 1;
- la figure 3 est vue en coupe d'une dosette selon un autre mode de réalisation ;
- la figure 4 est vue en coupe d'une dosette selon un autre mode de réalisation ;
- la figure 5 est une vue en perspective d'une structure selon la figure 4;
- la figure 6 est une vue en perspective d'un autre mode de réalisation de la structure que comprend la dosette ;
- la figure 7 est une vue en perspective d'un autre mode de réalisation de la structure ;
- la figure 8 est une vue en perspective d'un autre mode de réalisation de la dosette ;
- la figure 9 est vue de face d'un autre exemple de dosette ;
- la figure 10 est une vue en perspective de la dosette selon encore un autre mode de réalisation ;
- les figures 11 et 12 sont des vues schématiques et en coupe verticale de la dosette montée sur une machine;
- la figure 13 est vue schématique d'une machine de préparation de boisson comprenant une dosette selon l'invention ;
- les figures 14 et 15 représentent schématiquement et en coupe verticale une partie d'une machine sur laquelle est fixée une dosette ;
- la figure 16 représente un exemple de structure prévue pour une machine ;
- les figures 17 et 18 sont d'autres modes de réalisation de la dosette ; et,
- la figure 19 est un exemple d'assemblage d'une structure et d'une dosette selon les figures 16 et 17.

### 6. Description détaillée

La figure 1 illustre un exemple de dosette 1 imaginée ici pour la préparation de boisson infusée. Ce genre de dosette 1 est généralement connue sous le terme de « sachet » pour les utilisations traditionnelles, par exemple dans une tasse ou une théière, et sous le terme de « capsule » ou « recharge » pour l'utilisation d'une machine 24 de préparation de boisson. La dosette 1 est utilisable sur une telle machine 24.

La dosette 1 comporte une enveloppe 2 souple, donc déformable, qui entoure et détermine un volume fermé 2a contenant une substance 1a à infuser (représentée uniquement sur la figure 1 mais systématiquement prévue pour les autres figures) du genre thé, café, cacao ou tout autre élément pouvant être infusé sous forme en particulier de feuilles, poudres, morceaux ou grains.

De manière préférée, l'enveloppe 2 renferme des feuilles de thé entières, ou plus ou moins déchiquetées.

L'enveloppe souple 2 présente une paroi 3 flexible et perméable au liquide infusé. La paroi 3 peut comprendre ou être constituée d'une ou de plusieurs feuilles 4 souples dans une matière filtrante et/ou perméable et/ou qui empêche le passage de la substance 1a à infuser, tout en laissant passer le liquide d'infusion. De manière avantageuse, cette matière filtrante et/ou perméable est réalisée en polymère biodégradable. L'enveloppe 2 peut être entièrement constituée d'un filet ou tulle, non tissé, comportant un maillage et donc des ouvertures laissant passer le liquide, ou d'un matériau tissé de préférence en PLA (acide polylactique) ou polyamide, dans un grammage compris entre 5 et 150 g/m²). La paroi 3 possède ainsi une flexibilité favorable à l'expansion de la substance 1a à infuser et pour se déployer à l'aide d'une structure 9 décrit ci-après. Le liquide d'infusion peut être de l'eau.

La dosette 1 comporte également au moins un passage 5 d'apport du liquide dans le volume 2a défini à l'intérieur de l'enveloppe 2.

Ce passage 5 peut être défini par un ou plusieurs trous d'apport.

Sur les figures 1 à 4, et 6 à 8, la dosette 1 comporte une structure 9 qui agit sur sa paroi 3 de sorte qu'elle occupe une forme en trois dimensions.

Tout ou partie de cette structure 9 pourra être un moyen permettant de rigidifier tout ou partie de l'enveloppe 2, et/ou de sa paroi 3. La structure 9 peut comprendre des pattes et/ou lamelles, fils métalliques, soudures, colles, etc.

Ainsi, la paroi 3 délimite un corps ou une poche tridimensionnel présentant une hauteur, largeur et longueur. Cet état tridimensionnel peut être prévu dans un état d'utilisation, voire de conditionnement dans une boîte adaptée. De la sorte on évitera une agglomération de la substance 1a à infuser contre la paroi 3 de l'enveloppe 2 et donc cet agencement favorisera une meilleure infusion.

Le passage 5 peut favorablement être défini à l'endroit d'un col comportant (au moins) un orifice 6 débouchant à l'extérieur du côté où le liquide est apporté. L'orifice 6 débouche par ailleurs par une sortie 8 à l'intérieur de l'enveloppe 2. Arrivant au niveau de la sortie 8, le liquide crée un flux et un déplacement de la substance 1a à l'intérieur du volume 2a de l'enveloppe 2.

Comme illustré, la structure 9 comportera de préférence au moins une partie 90 qui s'étend à distance de l'orifice 6, plus précisément jusqu'à distance de l'orifice 6, par exemple en regard de la paroi 3 de l'enveloppe 2 et/ou contre cette paroi 3, suivant une forme volumique. Cette partie 90 peut par exemple s'étendre à l'intérieur de l'enveloppe 2, pour lui faire occuper la forme en trois dimensions attendue. Ainsi, la paroi 3 ne s'écrasera pas sur elle-même, à plat.

La partie 90 peut se présenter sous forme d'une ou de plusieurs pattes 10 ou lamelles, écartées les unes des autres et offrant des possibles mises en forme variées.

De manière avantageuse, la structure 9 et l'enveloppe 2 sont deux pièces séparées. La paroi 3 peut être fixée à la partie 90. Cette liaison peut être une soudure ou une colle ou tout élément permettant la fixation de la structure 9 et l'enveloppe 2.

Préférentiellement, la dosette 1 comprend une base 12 fixée à l'enveloppe 2. On recommande que cette base 12 soit plus rigide que la paroi 3. De préférence, la base 12 est fixée à la paroi 3 vers une des extrémités 7 de celle-ci. Pour cela, la base 12 peut être munie d'un bord périphérique 13 auquel peut être fixé, par exemple, par soudure ou collage, ou autre élément de fixation, la bordure 11 de l'enveloppe, notamment de sa paroi 3. A cette fin, on peut prévoir de refermer en volume, sur elle-même, la paroi 3 afin que sa bordure 11 vienne en regard du bord 13. Avec une fixation de la bordure 11 de la paroi 3 vers le bord périphérique 13, la base 12 favorisera la forme tridimensionnelle.

La base 12 peut comprendre le passage 5 apportant le liquide pour l'infusion à l'intérieur de l'enveloppe 2.

En écartant l'enveloppe 2, et en particulier la paroi 3 du passage 5, la base 12 favorise le déploiement tridimensionnel recherché et le brassage dans l'enveloppe 2 comme le fait la structure 9.

La structure 9 peut se développer annulairement autour du passage 5. Ceci favorise un développement transversal à l'arrivée du liquide et/ou à la fixation de la dosette.

La structure 9 peut être liée structurellement à la base 12. Ceci peut favoriser la fabrication et la tenue mécanique d'ensemble.

En particulier, la base 12 peut être prolongée ou raccordée angulairement (via un coude) à la partie 90, permettant ainsi de guider la forme et maintenir la paroi 3 située en regard. En particulier, les pattes 10 peuvent être raccordées en périphérie 15 ou à proximité de la périphérie 15 de la base 12. La base 12 peut être une partie de la structure 9. Les pattes 10 peuvent être des lamelles, tiges, ou autres.

La partie 90 de la structure 9, et notamment les pattes 10, peu(ven)t présenter une hauteur H équivalente à celle de l'enveloppe 2 (posée sur un support plan) ou présenter une hauteur H d'environ deux-tiers ou inférieure à deux-tiers de celle de l'enveloppe 2. La hauteur de l'enveloppe 2 peut être comprise entre 40 et 70 mm.

Cette partie 90 et notamment les pattes 10 peu(ven)t être disposée (s) perpendiculairement à la base 12, de préférence de manière régulière, par exemple sur la surface interne 16 de la base 12 orientée vers l'intérieur de l'enveloppe 2 (voir figure 1). Les pattes 10 peuvent être au nombre de trois ou quatre, voire plus selon le diamètre ou la largeur de la structure 9. La base 12 peut être plane et présenter un diamètre compris entre 20 et 50 mm. Une section autre que circulaire est possible.

La partie 90, voire la structure 9, et la base 12 peuvent être réalisées en une seule pièce, par exemple par moulage. La base 12 et la structure 9 seront a priori plus rigides que l'enveloppe 2 souple.

Dans la variante illustrée figure 3, on a en quelque sorte une unique patte 10 ou jupe, laquelle est un prolongement de la base 12 en regard de l'enveloppe 2, et en particulier de la paroi 3. Cependant, cette unique patte 10 ou jupe peut être une pièce rapportée et fixée à la base 12 par tout moyen adéquat. La patte 10 présente ici une section circulaire et prolonge angulairement (ici en cylindre droit) la périphérie 15 de la base 12.

Figures 4 et 5, la patte 10 unique ou jupe présente une section tronconique. Une partie de l'enveloppe 2 peut être située en regard de la patte 10. En particulier, une des extrémités 7 de la paroi de l'enveloppe 2 est disposée pardessus une surface externe que présente la patte 10.

Il est envisageable que l'enveloppe 2 présente deux extrémités 7, 7' situées sensiblement suivant une direction 40 d'arrivé du flux de liquide d'infusion dans la dosette 1, via le passage 5, chaque extrémité 7, 7' comportant une base 12. La partie 90 peut alors s'étendre d'une base 12 à l'autre pour que la paroi 3 de l'enveloppe 2 soit relativement tendue et maintenue dans la forme tridimensionnelle souhaitée.

Dans une variante illustrée sur la figure 6, l'enveloppe comporte une partie 90 au moins de la structure 9, laquelle est plus rigide que la paroi 3. Cette partie 90 peut comprendre des bandes 37 de soudures ou de colles disposées par exemple le long de la paroi 3 pour rigidifier celle-ci afin qu'elle occupe la forme attendue en trois dimensions.

Toutefois, on peut aussi prévoir que la paroi 3 comprenne une partie 90 au moins de ladite structure 9 rigidifiante. Par exemple, la partie 90 peut comprendre un ou plusieurs fils métalliques 39 utilisés pour la réalisation de la paroi 3 de l'enveloppe 2, comme illustré sur la figure 7.

Dans une variante, on peut prévoir que la paroi 3 comporte un ou plusieurs fourreau (non représentés) dans lequel une partie 90 de la structure 9, par exemple des tiges ou lamelles sont introduites. Ces tiges ou lamelles peuvent être rattachées à la base 12.

Sur la figure 8, la base 12 comporte le passage 5. Ce passage 5 peut comprendre un moyen de canalisation constitué d'un tube 17 dans lequel le liquide s'écoule vers la substance 1a pour l'infuser. Le tube 17 peut s'étendre à l'intérieur du volume 2a de l'enveloppe 2, voire affleurer ou être en contact avec le fond de l'enveloppe 2 à l'opposé de la base 12. Le tube 17 peut en particulier être central. Il peut comporter un ou plusieurs trous 18 pour faire passer le liquide vers la substance 1a, dans le volume 2a. Les trous 18 peuvent être disposés le long de la paroi 19 du tube 17 ou à chaque extrémité 20, 20' de la partie du tube 17 s'étendant à l'intérieur de la dosette 1. En particulier, les trous 18 peuvent être disposés transversalement à une direction d'allongement que présente la paroi 19 du tube 17 allongée vers le centre de l'enveloppe 2 (également direction 40). Ceci favorisera une diffusion du liquide du centre de la dosette vers sa périphérie, donc un brassage.

Les trous 18 peuvent présenter un diamètre d'environ 1 mm.

La figure 9 illustre une autre variante de l'exemple précédent d'une dosette 1 comportant une base 12, laquelle est munie du tube 17. Dans cet exemple, la structure 9 et la base 12 sont formées d'une seule pièce.

On prévoit, comme décrit plus loin dans la description que la dosette 1 comporte un accès pour recevoir une structure 9' alors disposée sur une machine et adaptée pour agir sur la paroi 3 de l'enveloppe 2 afin que ladite paroi occupe une forme en trois dimensions.

La dosette 1 étant favorablement prévue pour être utilisée sur une machine de préparation de boisson, on recommande que cette dosette 1 comporte un élément de fixation 22 adapté à être connecté, de façon amovible, à des moyens complémentaires 23 d'une machine 24 de préparation de boisson. Comme on peut le voir sur les figures 11 à 15, une fois la dosette 1 ainsi fixée à la machine 24, son passage 5 sera situé immédiatement en face ou à l'endroit d'une sortie 14 de la machine 24 où le liquide d'infusion est apporté vers ce passage 5.

Les figures 10 à 12 et 15 schématisent le cas différent d'un ensemble 50 comprenant une dosette 1 pour la préparation de boisson infusée, une machine 24, et une structure 9' agissant sur la paroi 3 de l'enveloppe 2 pour qu'elle occupe une forme en trois dimensions.

La plus grande partie de ce qui précède est applicable à ce cas de figure.

Dans cet ensemble 50 la dosette 1 comprend ainsi toujours une enveloppe souple 2 qui entoure le volume fermé 2a contenant une substance 1a à infuser et qui présente la paroi 3 flexible et perméable au liquide infusé. Un passage 5 dans la dosette 1 apporte le liquide dans le volume 2a. Comme précédemment, le volume 2a est a priori fermé et la dosette 1 a été pré-remplie avec la substance 1a à infuser avant d'être fermée.

Plus précisément la machine 24 comprend une partie 900 au moins de la structure 9' et la dosette 1 comporte un accès pour la recevoir. La dosette 1 comporte toutefois également au moins une ouverture 25 pour recevoir une partie 900 de la structure 9', qui est ainsi prévue sur la machine 24 et pas sur la dosette 1 (ou pas uniquement). L'(les) ouverture(s) 25 peu(ven)t être prévue(s) dans l'enveloppe 2, par exemple sa paroi 3, ou dans la base 12 selon la description qui en faite ci-après.

Une solution où l'enveloppe 2, et en particulier la paroi 3, de la dosette 1 est déchirée par l'engagement de la partie 900 n'est pas impossible.

Quoi qu'il en soit, cette partie 900 de structure 9' prévue sur la machine 24 sera ainsi reçue dans l'(les) ouverture (s) 25 de la dosette 1 pour agir sur la paroi 3 de l'enveloppe 2 afin, comme souhaité, d'établir la forme en trois dimensions attendue, dans un état fonctionnel de la machine 24.

Sur les figures 11, 12 et 15, la structure 9' s'étend depuis une zone 32 de la machine 24. Une ou plusieurs pattes 100 sont écartées les unes des autres et agissent sur l'enveloppe 2. Les pattes 100 sont destinées à traverser les ouvertures 25 formées dans la base 12 ou la paroi 3 de l'enveloppe 2.

La structure 9', telle que la/les patte(s) 100, s'étend autour de la sortie 14 et donc des passages 5, une fois la dosette 1 montée sur la machine 24.

Plusieurs pattes 100 fines seront de préférence prévues. Ces pattes 100 peuvent également écarter les mailles de la paroi 3 de l'enveloppe 2 ou percer cette paroi 3. On peut prévoir que les pattes 100 percent également la base 12 pour déployer l'enveloppe 2. La structure 9', ici les pattes 100, s'étend(ent) sensiblement parallèlement à la direction 40, ou du moins à la direction d'engagement de la dosette 1 sur la machine 24 de sorte que le passage 5 et la sortie 14 soient en vis-à-vis.

Sur les figures 16 à 19, est illustrée la variante dans laquelle, une partie 900 de la structure 9', en l'occurrence les pattes 100 peuvent percer la base 12. Plus précisément, la base 12 que comporte la dosette 1 comprend des opercules 38 prédécoupés dans ladite base 12. Trois opercules 38 de forme sensiblement circulaire sont représentés sur la figure 17. Sur la figure 18, la base comprend deux opercules 38 de forme semi-circulaire. La prédécoupe forme une zone de faiblesse 39 entre l'opercule 38 et la base 12. Ces opercules 38 sont adaptés à la forme des parties de structure 900 (les pattes 100) pouvant avoir tout type de forme. Ils sont, de préférence, agencés autour du passage 5 par lequel le liquide est amené au centre de la l'enveloppe souple 2. La zone de faiblesse 39 est agencée pour être rompue par pression. En fixant ou connectant la dosette 1 sur la machine 24, les parties de structures 900 (les pattes), appliquent une pression, et forcent la rupture (le perçage) de la zone de faiblesse 39 de la base 12 (voir figure 19). La zone de faiblesse 39 est d'une faible épaisseur pour faciliter la rupture. Elle peut également être prédécoupée en pointillé ou totalement prédécoupée. Toutefois, l'opercule 38 est solidarisé à la base 12 au moyen d'une liaison 51 du type charnière où l'épaisseur de la matière a été réduite.

Les pattes 100 prévues sur la machine 24 peuvent être réalisées en polymère ou en acier inoxydable.

Comme on peut le voir sur les figures 10 et 11, dans une autre variante, la base 12 à laquelle est fixée l'enveloppe 2 comporte les ouvertures 25 pour que les pattes 100 de la zone 32 puissent traverser celles-ci vers l'intérieur de l'enveloppe 2.

La machine 24 est une machine de préparation de boisson infusée, qui comprend de préférence, sur un circuit commun 24a et comme schématisé figure 13 :
- un réservoir d'eau 26 ;
- une chaudière 27 qui peut contenir un ensemble radiateur-sonde de température, capteur de pression pour fournir de l'eau chaude ;
- une pompe 28 interposée sur un conduit 29 reliant le réservoir 26 et la chaudière 27;
- un clapet anti-retour 30 ;
- une unité de pilotage du circuit 24a (unité de mémoire, microcontrôleur, etc.) ;
- un conduit final 21 débouchant sur la sortie 14 de sortie du liquide chaud.

Une tasse 34 ou similaire est disposée sur un plateau 33 et sous la dosette 1 liée à la machine 24 (sur la figure 13) pour la réception de la boisson préparée.

Comme schématisé plus distinctement figures 14 et 15, la machine 24 comporte en outre ladite zone 32 de réception de la dosette 1 face à la sortie 14. Cette zone de réception 32 comporte les moyens complémentaires 23 coopérant avec des éléments de fixation 22 de la dosette 1.

Des ressorts 35 peuvent ainsi être prévus, présentant une extrémité fixée à la machine 24 et une autre extrémité est destinée à crocheter pour retenir de façon amovible :
- des anneaux 36 que comporte la base 12 de la dosette 1 ;
- ou directement avec une maille de l'enveloppe 2.

Sur les figures 16 et 17, est illustré un autre mode de réalisation de fixation de la dosette 1 sur la machine 24. Cette dernière est alors équipée de la structure 9' qui comporte une embase 40, laquelle comprend une partie de structure, ici 900, destinée à être reçue dans la dosette 1. En particulier, l'embase 40 comprend les pattes 100 écartées les unes des autres pour agir sur l'enveloppe 2. On aperçoit que l'embase 40 présente un corps 60 de forme sensiblement cylindrique et vient se fixer sur la machine 24 au niveau de la zone 32 de réception de la dosette ainsi adaptée à recevoir l'embase 40, par exemple en se vissant ou s'emboitant. La zone 32 comprendra à cet effet un support ou une cavité (non représenté) pour recevoir l'embase 40. Sur une face 42 que présente le corps 60 de l'embase 40, en partie supérieure, (les pattes ici dressées vers le haut) comprend un conduit 43 de connexion destiné à recevoir un tube 44 ou doigt de connexion que comprend la base 12. Le tube 44 de connexion s'emboîte, s'emmanche ou se visse dans le conduit 43 de connexion. Le conduit 44 est coaxial avec la sortie 14 de liquide de la machine 24. Pour faciliter la préhension et la fixation de la dosette 1 sur la machine 24, la base 12 présente des ailettes 61 situées de chaque côté de celle-ci.

Bien entendu, d'autres moyens de fixation amovibles sont envisageables. L'ensemble 50, dosette 1, machine 24 et structure 9, 9' fonctionne de la sorte : Une fois la dosette 1 connectée à la machine 24 au moyen des éléments de fixation 22 coopérant avec les moyens complémentaires 23, du liquide chaud, ici de l'eau provenant du réservoir 26 est apporté (par exemple sous pression, mais pas nécessairement) à l'intérieur de la dosette 1 via la sortie 14 et le passage 5. Le liquide est directement envoyé via le passage 5 dès l'abord de la dosette 1 par la ou les sorties 8 avec un flux multidirectionnel, ou est canalisé dans le tube 17 avant de s'éjecter latéralement ou en biais par l'intermédiaire des trous 18 du tube 17, puis à l'intérieur du volume 2a de l'enveloppe 2. Au contact du flux, la substance 1a à infuser est agitée, brassée et enrobée d'eau, ce qui lui permet de s'expanser à l'intérieur du volume 2a tridimensionnel fermé que forme alors la paroi 3. Le liquide apporté à l'intérieur de l'enveloppe 2 traverse la paroi 3 de l'enveloppe 2 (quasi instantanément) pour obtenir l'infusion (qui peut durer de quelques dizaines de secondes à environ deux minutes) s'écoulant ainsi dans la tasse 34.

Doivent également être considérés comme des moyens innovants, protégeables en tant que tels, les moyens suivants : un ensemble 50 caractérisé en ce qu'il comprend :
- une dosette 1 pour la préparation de boisson infusée, la dosette 1 comprenant :
   ▪une enveloppe 2 souple qui entoure un volume 2a contenant une substance la à infuser et qui présente une paroi 3 flexible et perméable au liquide infusé ;
   ▪un passage 5 d'apport du liquide dans le volume ; et,
   ▪une ouverture 25 pour recevoir une structure 9, et,
- une machine 24 pourvue de ladite structure 9, laquelle est reçue dans l'ouverture 25 pour agir sur la paroi 3 de l'enveloppe 2 pour qu'elle occupe une forme en trois dimensions.

## Revendications

1. Dosette (1) pour la préparation de boisson infusée, la dosette (1) comprenant :
- une enveloppe (2) souple qui entoure un volume (2a) contenant une substance (1a) à infuser et qui présente une paroi (3) flexible et perméable au liquide infusé ; et,
- un passage (5) d'apport du liquide dans le volume (2a) ;
**caractérisée en ce que** la dosette comprend une structure (9) dont une partie (90) s'étend à l'intérieur de l'enveloppe (2) et agit sur la paroi (3) de celle-ci pour que ladite paroi occupe une forme en trois dimensions.

2. Dosette (1) pour la préparation de boisson infusée, la dosette (1) comprenant :
- une enveloppe (2) souple qui entoure un volume (2a) contenant une substance (1a) à infuser et qui présente une paroi (3) flexible et perméable au liquide infusé ; et,
- un passage (5) d'apport du liquide dans le volume (2a) ; et,
- une structure (9') disposée sur une machine (24) de préparation de boisson ;
**caractérisée en ce que** la dosette comprend un accès destiné à recevoir la structure (9') dont une partie s'étend à l'intérieur de l'enveloppe et est adaptée à agir sur la paroi (3) de l'enveloppe (2) afin que ladite paroi (3) occupe une forme en trois dimensions.

3. Dosette (1) selon l'une des revendications 1 ou 2, **caractérisée en ce que** le passage (5) présente un orifice (6) débouchant d'un côté à l'extérieur, et d'un autre côté à l'intérieur de l'enveloppe (2), et la structure (9) comprend au moins une partie s'étendant à distance dudit orifice (6), en regard de la paroi (3) de l'enveloppe (2).

4. Dosette (1) selon l'une des revendications 1 à 3, **caractérisée en ce qu'**elle comprend une base (12) à laquelle est fixée la paroi (3) de l'enveloppe (2) et qui est plus rigide que cette paroi.

5. Dosette (1) selon la revendication 4, **caractérisée en ce que** la base (12) comprend au moins un opercule (38) prédécoupé dans la base (12), la prédécoupe formant une zone de faiblesse (39) entre ledit opercule (38) et ladite base (12).

6. Dosette (1) selon la revendication 5, **caractérisé en ce que** la zone de faiblesse (39) est agencée pour être rompue par pression.

7. Dosette (1) selon la revendication 4, **caractérisée en ce que** la structure (9) est liée structurellement à la base (12).

8. Dosette (1) selon la revendication 4, **caractérisée en ce que** le passage (5) apportant le liquide à l'intérieur de l'enveloppe (2) est ménagé à travers la base (12).

9. Dosette (1) selon l'une des revendications 4, 7 et 8, **caractérisée en ce que** la base (12) se développe annulairement autour du passage (5) et est prolongée angulairement le long de l'enveloppe (2) par ladite partie de structure (90) qu'elle comporte.

10. Dosette (1) selon la revendication 4 ou cette revendication 4 et l'une des revendications 5 à 9, **caractérisée en ce que** la base (12) est liée structurellement à un élément de fixation (22) adapté à être connecté de façon amovible à des moyens complémentaires (23) de connexion d'une machine (24) de préparation de boisson, pour y retenir ledit élément de fixation (22).

11. Dosette (1) selon la revendication 10, **caractérisée en ce que** la structure (9) comprend plusieurs pattes (10) écartées les unes des autres.

12. Dosette (1) selon l'une des revendications 1 à 11, **caractérisée en ce que** l'enveloppe (2) comprend une partie au moins de la structure (9), laquelle est plus rigide que la paroi (3).

13. Dosette (1) selon l'une des revendications 1 à 11, **caractérisée en ce que** la paroi (3) elle-même intègre ladite partie (90) de structure (9), laquelle rigidifie au moins localement cette paroi (3).

14. Ensemble (50) pour préparer une boisson infusée comportant :
- la dosette (1) selon l'une quelconque des revendications 1 à 13 ; et,
- ladite machine (24) de préparation de boisson à laquelle la dosette est fixée de façon amovible.

15. Ensemble (50) selon la revendication 14, **caractérisé en ce que** la structure (9) disposée sur la machine (24) comprend une embase (40) dont une partie (900) est reçue dans la dosette (1) où elle agit sur la paroi (3) de l'enveloppe (2) pour lui faire occuper ladite forme en trois dimensions.

16. Ensemble (50) selon la revendication 15, **caractérisé en ce que** l'embase (40) comprend plusieurs pattes (100) écartées les unes des autres et agissant sur l'enveloppe (2).

17. Ensemble (50) selon la revendication 15, **caractérisé en ce que** l'embase (40) comprend un conduit de connexion destiné à recevoir un tube de connexion que comprend la base (12) pour connecter la dosette à la machine.

## Patentansprüche

1. Kapsel (1) zur Herstellung von Aufgussgetränken, wobei die Kapsel (1) Folgendes umfasst:
- eine flexible Umhüllung (2), die ein Volumen (2a) umhüllt, das eine aufzugießende Substanz (1a) enthält, und die eine flexible und für die aufgegossene Flüssigkeit durchlässige Wand (3) aufweist; und
- einen Durchlass (5) für die Zufuhr der Flüssigkeit in das Volumen (2a);
**dadurch gekennzeichnet, dass** die Kapsel eine Struktur (9) umfasst, wovon sich ein Bereich (90) auf das Innere der Umhüllung (2) erstreckt und auf deren Wand (3) einwirkt, damit diese Wand eine dreidimensionale Form einnimmt.

2. Kapsel (1) zur Herstellung von Aufgussgetränken, wobei die Kapsel (1) Folgendes umfasst:
- eine flexible Umhüllung (2), die ein Volumen (2a) umhüllt, das eine aufzugießende Substanz (1a) enthält, und die eine flexible und für die aufgegossene Flüssigkeit durchlässige Wand (3) aufweist; und
- einen Durchlass (5) für die Zufuhr der Flüssigkeit in das Volumen (2a); und
- eine Struktur (9'), die auf einer Maschine (24) zur Zubereitung von Getränken angebracht ist;
**dadurch gekennzeichnet, dass** die Kapsel einen Zugang zur Aufnahme der Struktur (9') umfasst, wovon sich ein Bereich auf das Innere der Umhüllung erstreckt und angepasst ist, um auf die Wand (3) der Umhüllung (2) einzuwirken, damit diese Wand (3) eine dreidimensionale Form einnimmt.

3. Kapsel (1) gemäß Anspruch 1 oder 2, **dadurch gekennzeichnet, dass** der Durchlass (5) eine Öffnung (6) zu einer Seite außen und zu einer anderen Seite im Inneren der Umhüllung (2) aufweist und die Struktur (9) mindestens einen Bereich umfasst, der sich in Bezug auf die Wand (3) der Umhüllung (2) in Entfernung von dieser Öffnung (6) erstreckt.

4. Kapsel (1) gemäß einem der Ansprüche 1 bis 3, **dadurch gekennzeichnet, dass** sie einen Sockel (12) umfasst, an dem die Wand (3) der Umhüllung (2) befestigt ist und der starrer als diese Wand ist.

5. Kapsel (1) gemäß Anspruch 4, **dadurch gekennzeichnet, dass** der Sockel (12) mindestens eine Kappe (38) umfasst, die im Sockel (12) vorgeschnitten ist, wobei der Vorschnitt eine Schwachzone (39) zwischen der Kappe (38) und dem Sockel (12) bildet.

6. Kapsel (1) gemäß Anspruch 5, **dadurch gekennzeichnet, dass** die Schwachzone (39) angeordnet ist, um durch Druck durchbrochen zu werden.

7. Kapsel (1) gemäß Anspruch 4, **dadurch gekennzeichnet, dass** die Struktur (9) strukturell mit dem Sockel (12) verbunden ist.

8. Kapsel (1) gemäß Anspruch 4, **dadurch gekennzeichnet, dass** der Durchlass (5), der die Flüssigkeit in das Innere der Umhüllung (2) zuführt, durch den Sockel (12) hindurch angeordnet ist.

9. Kapsel (1) nach einem der Ansprüche 4, 7 und 8, **dadurch gekennzeichnet, dass** der Sockel (12) sich winkelmäßig um den Durchlass (5) entwickelt und vom genannten Bereich der Struktur (90), die er umfasst, winkelmäßig entlang der Umhüllung (2) verlängert wird.

10. Kapsel (1) gemäß Anspruch 4 oder diesem Anspruch 4 und einem der Ansprüche 5 bis 9, **dadurch gekennzeichnet, dass** der Sockel (12) strukturell mit einem Befestigungselement (22) verbunden ist, das geeignet ist, in abnehmbarer Weise an zusätzliche Mittel (23) zum Anschluss an eine Maschine (24) zur Zubereitung von Getränken angeschlossen zu werden, um dort das Befestigungselement (22) zu halten.

11. Kapsel (1) gemäß Anspruch 10, **dadurch gekennzeichnet, dass** die Struktur (9) mehrere, voneinander beabstandete Füße (10) umfasst.

12. Kapsel (1) gemäß einem der Ansprüche 1 bis 11, **dadurch gekennzeichnet, dass** die Umhüllung (2) mindestens einen Bereich der Struktur (9) umfasst, der starrer als die Wand (3) ist.

13. Kapsel (1) gemäß einem der Ansprüche 1 bis 11, **dadurch gekennzeichnet, dass** die Wand (3) selbst den Bereich (90) der Struktur (9) integriert, der diese Wand (3) zumindest lokal versteift.

14. Einheit (50) zur Zubereitung eines Aufgussgetränks, die Folgendes umfasst:
- die Kapsel (1) gemäß einem der Ansprüche 1 bis 13; und
- die Maschine (24) zur Getränkezubereitung, an welcher die Kapsel abnehmbar befestigt ist.

15. Einheit (50) gemäß Anspruch 14, **dadurch gekennzeichnet, dass** die auf der Maschine (24) angeordnete Struktur (9) einen Ansatz (40) umfasst, wovon ein Bereich (900) in der Kapsel (1) aufgenommen wird, in dem er auf die Wand (3) der Umhüllung (2) einwirkt, damit diese die genannte dreidimensionale Form einnimmt.

16. Einheit (50) gemäß Anspruch 15, **dadurch gekennzeichnet, dass** der Ansatz (40) mehrere, voneinander beabstandete Füße (100) umfasst, die auf die Umhüllung (2) einwirken.

17. Einheit (50) gemäß Anspruch 15, **dadurch gekennzeichnet, dass** der Ansatz (40) eine Verbindungsleitung zur Aufnahme einer Verbindungsröhre umfasst, die der Sockel (12) umfasst, um die Kapsel an die Maschine anzuschließen.

## Claims

1. Capsule (1) for preparing an infused beverage, the capsule (1) comprising:
- a flexible casing (2) surrounding a volume (2a) containing a substance (1a) to be infused and having a flexible wall (3) permeable to the infused liquid; and,
- a passage (5) for feeding liquid into the volume (2a);
**characterised in that** the capsule comprises a structure (9) wherein a portion (90) extends inside the casing (2) and acts upon the wall (3) thereof so that said wall occupies a three-dimensional shape.

2. Capsule (1) for preparing an infused beverage, the capsule (1) comprising:
- a flexible casing (2) surrounding a volume (2a) containing a substance (1a) to be infused and having a flexible wall (3) permeable to the infused liquid; and,
- a passage (5) for feeding liquid into the volume (2a); and,
- a structure (9') arranged on a machine (24) for preparing beverages;
**characterised in that** the capsule comprises an access intended to receive the structure (9') wherein a portion extends inside the casing and is suitable for acting upon the wall (3) of the casing (2) so that said wall (3) occupies a three-dimensional shape.

3. Capsule (1) according to any of claims 1 or 2, **characterised in that** the passage (5) has an orifice (6) opening on one side to the exterior, and on another side inside the casing (2), and the structure (9) comprises at least one portion extending away from said orifice (6), facing the wall (3) of the casing (2).

4. Capsule (1) according to any of claims 1 to 3, **characterised in that** it comprises a base (12) to which the wall (3) of the casing (2) is attached and which is more rigid than this wall.

5. Capsule (1) according to claim 4, **characterised in that** the base (12) comprises at least one seal (38) pre-cut in the base (12), the pre-cut section forming an area of weakness (39) between said seal (38) and said base (12).

6. Capsule (1) according to claim 5, **characterised in that** the area of weakness (39) is arranged to be broken by pressure.

7. Capsule (1) according to claim 4, **characterised in that** the structure (9) is structurally connected to the base (12).

8. Capsule (1) according to claim 4, **characterised in that** the passage (5) feeding the liquid inside the casing (2) is formed through the base (12).

9. Capsule (1) according to any of claims 4, 7 and 8, **characterised in that** the base (12) is developed annularly around the passage (5) and is extended angularly along the casing (2) by said structural portion (90) comprised therein.

10. Capsule (1) according to claim 4 or claim 4 and any of claims 5 to 9, **characterised in that** the base (12) is structurally connected to an attachment element (22) suitable for being connected removably to complementary means (23) for connecting a machine (24) for preparing beverages, in order to hold said attachment element (22) therein.

11. Capsule (1) according to claim 10, **characterised in that** the structure (9) comprises a plurality of tabs (10) separated from one another.

12. Capsule (1) according to any of claims 1 to 11, **characterised in that** the casing (2) comprises a portion at least of the structure (9), which is more rigid than the wall (3).

13. Capsule (1) according to any of claims 1 to 11, **characterised in that** the wall (3) itself incorporates said portion (90) of the structure (9), which stiffens this wall (3) at least locally.

14. Assembly (50) for preparing an infused beverage comprising:
- the capsule (1) according to any of claims 1 to 13; and,
- said machine (24) for preparing beverages to which the capsule is removably attached.

15. Assembly (50) according to claim 14, **characterised in that** the structure (9) arranged on the machine (24) comprises a seat (40) wherein a portion (900) is received in the capsule (1) where it acts upon on the wall (3) of the casing (2) in order to have said casing occupy said three-dimensional shape.

16. Assembly (50) according to claim 15, **characterised in that** the seat (40) comprises a plurality of tabs (100) separated from one another and acting upon the casing (2).

17. Assembly (50) according to claim 15, **characterised in that** the seat (40) comprises a connection conduit intended to receive a connection tube comprised by the base (12) for connecting the capsule to the machine.
